# EUROPÄISCHE PATENTANMELDUNG

(11) **EP 4 431 668 A1**
(43) Veröffentlichungstag der Anmeldung: **18.09.2024**
(21) Anmeldenummer: 23161466.0
(22) Anmeldetag: 13.03.2023
(51) Int. Cl.: E03C 1/044, E03C 1/05, E03C 1/18, F24H 1/10

(54) **VORRICHTUNG ZUR FERNSTEUERUNG EINES DURCHLAUFERHITZERS UND ANORDNUNG HIERMIT**

(71) Anmelder: Gerdes Holding GmbH & Co. KG, 21337 Lüneburg (DE)
(72) Erfinder: GERDES, Jörg, 21337 Lüneburg (DE)
(74) Vertreter: Stork Bamberger Patentanwälte PartmbB

(57) **Zusammenfassung**

Die Erfindung betrifft eine Vorrichtung, ausgebildet und eingerichtet zur Fernsteuerung eines elektrischen Durchlauferhitzers, umfassend ein wasserdichtes Gehäuse (10), mindestens ein im dem wasserdichten Gehäuse angeordnetes Bedienelement (11), eine Auswerteschaltung, die eingerichtet ist, durch einen Benutzer an dem Bedienelement (11) gemachte Eingaben auszuwerten und über mindestens eine erste Schnittstelle an den Durchlauferhitzer zum Zweck der Einstellung mindestens eines Betriebsparameters des Durchlauferhitzers zu übermitteln, wobei das Gehäuse (10) in oberen Randbereichen (12) eines Spülbeckens (13) lösbar anordenbar eingerichtet und ausgebildet ist. Des Weiteren betrifft die Erfindung eine entsprechende Anordnung mit einer solchen Vorrichtung.

## Beschreibung

Die vorliegende Erfindung betrifft eine Vorrichtung, ausgebildet und eingerichtet zur Fernsteuerung eines elektrischen Durchlauferhitzers, umfassend ein wasserdichtes Gehäuse, mindestens ein im dem wasserdichten Gehäuse angeordnetes Bedienelement, eine Auswerteschaltung, die eingerichtet ist, durch einen Benutzer an dem Bedienelement gemachte Eingaben auszuwerten und über mindestens eine erste Schnittstelle an den Durchlauferhitzer zum Zweck der Einstellung mindestens eines Betriebsparameters des Durchlauferhitzers zu übermitteln. Des Weiteren betrifft die Erfindung eine Anordnung umfassend einen Durchlauferhitzer, ein Spülbecken sowie eine solche Vorrichtung.

Elektrische bzw. elektronische Durchlauferhitzer mit Fernbedienung sind hinlänglich bekannt. Derartige Fernbedienung weisen in der Regel Bedienelemente sowie eine Anzeige auf, mittels derer der Durchlauferhitzer ferngesteuert bedient werden kann. Über die Fernbedienung erfolgt beispielsweise einerseits die Einstellung der gewünschten Solltemperatur. Andererseits können über die Anzeige der Fernbedienung relevante Betriebsparameter des Durchlauferhitzers ausgegeben werden.

Der Einsatz solcher Fernsteuerung bietet zwar einerseits die Möglichkeit, den Durchlauferhitzer ortsunabhängig und damit losgelöst vom Installationsort des Durchnetzes zu steuern, ist jedoch auch mit dem Nachteil verbunden, dass die Fernbedienung ggf. verlegt werden und jedenfalls dann, wenn sie an einer Zapfstelle, die mit dem Auslauf des Durchlauferhitzers verbunden ist, an dieser nicht verfügbar ist. Gerade bei armaturlosen Zapfstellen, deren Wasserfluss beispielsweise über ein in den Durchlauferhitzer integriertes Magnet- oder Motorventil elektronisch gesteuert wird, ist beim Fehlen der jeweiligen Fernbedienung, dass Zapfen erwärmten Brauchwasser nicht möglich.

Es ist daher Aufgabe der vorliegenden Erfindung, eine Vorrichtung vorzuschlagen, die eine komfortable Fernbedienung elektronischer Durchlauferhitzer unter gleichzeitiger Zuordnung der Fernbedienung zu einer Zapfstelle gewährleistet. Des Weiteren besteht die Aufgabe darin, eine entsprechende Anordnung vorzuschlagen.

Die Aufgabe wird durch eine Vorrichtung mit den eingangs genannten Merkmalen dadurch gelöst, dass das Gehäuse im oberen Randbereichen eines Spülbeckens lösbar anordenbar eingerichtet und ausgebildet ist. Dies bietet den Vorteil, dass die erfindungsgemäße Vorrichtung als Fernbedienung unmittelbar an dem Spülbecken befestigbar ausgebildet und eingerichtet ist. Auf diese Weise ist die Vorrichtung nach dem Anbringen einem Spülbecken diesen eindeutig zugeordnet und bildet somit eine elektronische Bedieneinheit, mittels derer der jeweiligen Zapfstellen zugeordneten Durchlauferhitzer komfortabel fernsteuerbar eingerichtet ist. Erforderlichenfalls kann die Erfindung gemessen Vorrichtung von dem Spülbecken gelöst werden, um den Durchlauferhizter von einem beliebigen anderen Ort fern zu bedienen. Ist die Erfindung gemessen Vorrichtung hingegen an dem Spülbecken angeordnet, so bildet diese ein dem Spülbecken zugeordnetes Bedienelement.

Eine zweckmäßige Ausgestaltung der Erfindung ist dadurch gekennzeichnet, dass das Gehäuse Befestigungsmittel zum lösbaren Anordnen des Gehäuses an dem Spülbecken umfasst. Die Befestigungsmittel dienen zum Halten und befestigen des Gehäuses an dem Spülbecken. Vorzugsweise sind die Befestigungsmittel derart ausgebildet, dass das Gehäuse leicht wieder von dem Spülbecken gelöst werden kann.

Eine bevorzugte Weiterbildung der Erfindung zeichnet sich dadurch aus, dass die Befestigungsmittel magnetisches oder magnetisierbares Material umfassen. Dies bietet den Vorteil, dass das Gehäuse ohne Veränderung des Spülbeckens an diesem lösbar befestigt war eingerichtet ist beispielsweise umfassen die Befestigung mittel in dem Gehäuse angeordneten Dauermagneten, die eingerichtet sind, das Gehäuse an Spülbecken aus magnetisierbaren Werkstoffen lösbar zu befestigen. Zur Befestigung an Spülbecken aus nicht magnetisierbaren Werkstoffen, beispielsweise an Keramik- oder Glas-Spülbecken, umfassen die Befestigungsmittel vorzugsweise magnetische oder magnetisierbare Gegenlageelement, die rückwärtig lösbar an dem Spülbecken anordenbar eingerichtet sind.

Gemäß einer weiteren bevorzugten Ausbildung der Erfindung sind die Befestigungsmittel zumindest im Wesentlichen als Klebeflächen ausgebildet. Auf diese Weise ist das Gehäuse besonders einfach an dem Spülbecken lösbar befestigbar eingerichtet. Vorzugsweise sind die Klebeflächen mit einer Klebemasse beschichtet, die bei flächiger Auflage an dem Spülbecken eine ausgeprägte Haftwirkung erzielt, sich jedoch bei seitlich aufgebrachten Scherkräften leicht von der Spülbeckenoberlfäche löst. Hierdurch wir sichergestellt, dass das Gehäuse einerseits sicher an dem Spülbecken befestigt ist und sich bei Eingaben des Anwenders nicht löst, jedoch durch Aufbringen der genannten Scherkräfte ein rückstandsloses Lösen von Klebemasse und Gehäuse von dem Spülbecken möglich ist. Weiter bevorzugt ist ein Halteelement vorgesehen, dass mit Klebeflächen ausgestattet ist. Das Gehäuse der Vorrichtung weist mindestens einen Aufnahmeausnehmung auf, die eingerichtet ist, auf das Halteelement aufgeschoben zu werden. Mit anderen Worten ist das Halteelemente eingerichtet, mittels der Klebeflächen dauerhaft an dem Spülbecken angeordnet zu werden. Das Gehäuse ist mit seiner Aufnahmeausnehmung ausgebildet und eingerichtet lösbar an dem Halteelement, beispielsweise durch Aufschieben, angeordnet zu werden.

Eine weitere zweckmäßige Ausbildung der Erfindung ist dadurch gekennzeichnet, dass die Befestigungsmittel als Formschlusshalteelemente ausgebildet sind, die zum formschlüssigen Eingriff mit dem oberen Randbereich des Spülbeckens eingerichtet sind. Vorteilhafter Weise liegt so das Gehäuse möglichst großflächig auf dem oberen Randbereich des Spülbeckens auf. Dies gewährleistet, dass das Gehäuse zuverlässig an dem Spülbecken angeordnet ist und sich nicht unbeabsichtigt von diesem löst.

Gemäß einer weiteren bevorzugten Ausführungsform ist die erste Schnittstelle bidirektional ausgebildet. Dies bietet den Vorteil, dass der Durchlauferhitzer mittels der Fernsteuerung bedient und Betriebsparameter ferngesteuert eingestellt werden können. Zudem werden Daten vom Durchlauferhitzer an die erfindungsgemäße Vorrichutng übertragen, die beispielsweise zur Anzeige von Betriebsparametern nutzbar sind.

Eine weitere zweckmäßige Ausgestaltung der Erfindung ist dadurch gekennzeichnet, dass die erste Schnittstelle drahtlos ausgebildet ist. Dies bietet den Vorteil, dass zur Steuerung des Durchlauferhitzers keine weitere elektrische Installation erforderlich ist. Die Installation des Durchlauferhitzers, beispielsweise die Untertischmontage, wird damit wesentlich vereinfacht.

Eine bevorzugte Weiterbildung der Erfindung zeichnet sich dadurch aus, dass die erste Schnittstelle als Bluetooth-Schnittstelle ausgebildet ist. Dies bietet einen hohe Zuverlässigkeit der Kommunikation zwischen der erfindungsgemäßen Vorrichtung und dem Durchlauferhitzer. Zudem ist es möglich, beispielsweise mobile Endgeräte als Vorrichtung zur Fernsteuerung zu nutzen. Ein weiterer Vorteil der Bluetooth-Schnittstelle besteht in deren beschränkter Reichweite. So wird sichergestellt, dass mit der erfindungsgemäßen Vorrichtung nur dann der Durchlauferhitzer fernbedienbar ist, wenn sich diese in nicht allzu weiter Entfernung von dem Durchlauferhitzer befindet. Auf diese Weise lässt sich zuverlässig ein unbeabsichtigtes Bedienen des Durchlauferhitzers verhindern, wenn der Anwender weit von der zugehörigen Zapfstelle entfernt ist.

Eine weitere zweckmäßige Ausbildung der Erfindung ist dadurch gekennzeichnet, dass das Bedienelement zur Eingabe der Wasserauslauftemperatur als einer der Betriebsparameter ausgebildet und eingerichtet ist. Vorteilhafter Weise kann so die Wasserauslauftemperatur des Durchlauferhitzers eingestellt und variiert werden.

Gemäß einer weiteren bevorzugten Ausbildung der Erfindung ist das Bedienelement zur Eingabe der Wasserdurchflussmenge als einer der Betriebsparameter ausgebildet und eingerichtet. Vorteilhafter Weise kann so die Wasserdurchflussmenge des Durchlauferhitzers ferngesteuert vorgegeben werden.

Eine weitere zweckmäßige Ausgestaltung der Erfindung ist dadurch gekennzeichnet, dass das Gehäuse mindestens eine zur Anzeige von Betriebsparametern eingerichtete Anzeigeeinrichtung umfasst. Betriebsparameter, wie eingestellte Solltemperatur, aktuelle Auslauftemperatur, Wasserdurchflussmenge, Energieverbrauch, Zapfvorgangdauer, Wasserverbrauch etc. sind damit anzeigbar eingerichtet.

Eine bevorzugte Weiterbildung der Erfindung zeichnet sich dadurch aus, dass das Gehäuse einen zur Ermittlung des Wasserstandes in dem Spülbecken eingerichteten Wasserstandssensor umfasst und die Auswerteschaltung eingerichtet ist, beim Überschreiten des ermittelten Wasserstandes gegenüber einem vorgegebenen Maximalwasserstand, dem Durchlauferhitzer über die erste Schnittstelle mitzuteilen, die Durchflussmenge auf Null zu reduzieren. Auf diese Weise wird ein Überfüllen bzw. Überlaufen des Spülbeckens stets vermieden. Am Spülbecken kann so beispielsweise eine Überlaufgarnitur eingespart werden.

Des Weiteren wird die Aufgabe durch eine entsprechende Anordnung mit den eingangs genannten Merkmalen dadurch gelöst, dass der Durchlauferhitzer eine zweite Schnittstelle aufweist, die eingerichtet ist, mit der Vorrichtung über deren erste Schnittstelle zur Fernsteuerung des Durchlauferhitzers zu kommunizieren. Über die genannten Schnittstellen wird die Kommunikation zwischen der erfindungsgemäßen Vorrichtung und dem Durchlauferhitzer gewährleistet.

Eine bevorzugte Weiterbildung der Erfindung zeichnet sich dadurch aus, dass die erste Schnittstelle der Vorrichtung sowie die zweite Schnittstelle eingerichtet sind, miteinander dauerhaft gekoppelt zu werden. Auf diese Weise ist die erfindungsgemäße Vorrichtung mit einem Durchlauferhitzer dauerhaft koppelbar. Vorzugsweise ist vorgesehen, dass die Vorrichtung mit dem Durchlauferhitzer koppelbar ist, sobald die erfindungsgemäße Vorrichtung in die Nähe des jeweiligen Durchlauferhitzers gebracht wird. Der Kopplungsvorgang kann beispielsweise durch eine entsprechende Eingabe des Anwenders initiiert werden. Nach der Kopplung sind die erfindungsgemäße Vorrichtung und der Durchlauferhitzer miteinander dauerhaft gekoppelt. Diese Kopplung bleibt auch bei größerer Distanz zwischen erfindungsgemäßer Vorrichtung und dem Durchlauferhitzer, insbesondere bei Montage der Vorrichtung am Spülbecken, bestehen. Hierdurch ist eine eindeutige Zuordnung der Vorrichtung zu dem jeweiligen Durchlauferhitzer und der jeweiligen Zapfstelle an dem Spülbecken gegeben.

Unter Spülbecken im Sinne der vorliegenden Erfindung sind herkömmliche Spülbecken, Handwaschbecken aber auch Badewannen zu verstehen.

Weitere bevorzugte und/oder zweckmäßige Merkmale und Ausgestaltungen der Erfindung ergeben sich aus den Unteransprüchen und der Beschreibung. Besonders bevorzugte Ausführungsformen werden anhand der beigefügten Zeichnung näher erläutert. In der Zeichnung zeigt:
- Fig. 1: eine beispielshafte Ausführungsvariante der erfindungsgemäßen Vorrichtung,
- Fig. 2: eine Seitenansicht, der in Figur 1 gezeigten Ausführungsvariante und
- Fig. 3: eine perspektive Ansicht der erfindungsgemäßen Anordnung.

Die Figuren 1 und 2 zeigen eine beispielhafte Ausführungsvariante der erfindungsgemäßen Vorrichtung. Diese umfasst ein wasserdichtes Gehäuse 10 mit mindestens einem im dem wasserdichten Gehäuse angeordneten Bedienelement 11.

Weiter umfasst die Vorrichtung eine - in der Zeichnung nicht gezeigte Auswerteschaltung, die eingerichtet ist, durch einen Benutzer an dem Bedienelement bzw. den Bedienelementen 11 gemachte Eingaben auszuwerten. Diese werden über mindestens eine erste Schnittstelle an einen - in der Zeichnung nicht gezeigten - Durchlauferhitzer übermittelt, um mindestens einen Betriebsparameters des Durchlauferhitzers einzustellen.

Das Gehäuse 10 ist derart ausgebildet und eingerichet, dass diese in oberen Randbereichen 12 eines Spülbeckens 13 lösbar anordenbar ist. Diese Einbausituation ist beispielshaft in Figur 3 dargestellt. Wie gezeigt ist die erfindungsgemäße Vorrichtung, die als Fernbedienung ausgebildet ist, bzw. dessen Gehäuse 10 unmittelbar an dem Spülbecken 13 befestigbar ausgebildet und eingerichtet ist. Die erfindungsgemäße Vorrichtung ist also nach dem Anbringen an dem Spülbecken 13 diesem eindeutig zugeordnet und bildet somit eine elektronische Bedieneinheit, mittels derer der jeweiligen Zapfstelle 14 zugeordneten - in der Zeichnung nicht gezeigten - Durchlauferhitzer komfortabel fernsteuerbar eingerichtet ist.

Vorzugsweise weist das Gehäuse 10 Befestigungsmittel 15 zum lösbaren Anordnen des Gehäuses 10 an dem Spülbecken 13 auf. Die Befestigungsmittel 15 dienen zum Halten und befestigen des Gehäuses 10 an dem Spülbecken 13. Vorzugsweise sind die Befestigungsmittel 15 derart ausgebildet, dass das Gehäuse leicht wieder von dem Spülbecken 13 gelöst werden kann.

Gemäß einer - in der Zeichnung nicht gezeigten Ausführungsvariante - umfassen die Befestigungsmittel 15 magnetisches oder magnetisierbares Material. Das Gehäuse 10 ist so ohne Veränderung des Spülbeckens 13 an diesem lösbar befestigtbar eingerichtet. Hierzu sind beispielsweise als Befestigungsmittel 15 in dem Gehäuse 10 angeordnete Dauermagneten vorhanden, mittels denen das Gehäuse 10 an dem Spülbecken 13 bzw. an den Wänden 16 des Spülbeckens 13 aus magnetisierbaren Werkstoffen lösbar zu befestigen. Zur Befestigung an Spülbecken 13 aus nicht magnetisierbaren Werkstoffen, beispielsweise an Keramik- oder Glas-Spülbecken, umfassen die Befestigungsmittel 15 vorzugsweise magnetische oder magnetisierbare Gegenlageelement, die rückwärtig lösbar an dem Spülbecken anordenbar eingerichtet sind.

Weiter bevorzugt umfassen die Befestigungsmittel 15 Klebeflächen 17. Auf diese Weise ist das Gehäuse 10 besonders einfach an dem Spülbecken 13 lösbar befestigbar eingerichtet. Vorzugsweise sind die Klebeflächen 17 mit einer Klebemasse beschichtet, die bei flächiger Auflage an dem Spülbecken 13 bzw. deren Wänden 16 eine ausgeprägte Haftwirkung erzielen. Weiter bevorzugt ist ein Halteelement 18 vorgesehen bzw. das Befestigungsmittel als ein solches Halteelement 18 ausgebildet. Das Gehäuse 10 der erfindungsgemäßen Vorrichtung weist in diesem Fall mindestens einen Aufnahmeausnehmung 18 auf, die eingerichtet ist, auf das Halteelement 18 aufgeschoben zu werden. Mit anderen Worten ist das Halteelement 18 eingerichtet, mittels der Klebeflächen 17 dauerhaft an dem Spülbecken 13 bzw. einer dessen Wände 16 angeordnet zu werden. Das Gehäuse 10 ist mit seiner Aufnahmeausnehmung 18 ausgebildet und eingerichtet, lösbar an dem Halteelement 18, beispielsweise durch Aufschieben, angeordnet zu werden.

Eine weitere zweckmäßige Ausbildung der Erfindung ist dadurch gekennzeichnet, dass die Befestigungsmittel 15 als Formschlusshalteelemente 19 ausgebildet sind, die zum formschlüssigen Eingriff mit dem oberen Randbereich 12 des Spülbeckens 10eingerichtet sind. Vorteilhafter Weise liegt so das Gehäuse 10 möglichst großflächig auf dem oberen Randbereich 12 des Spülbeckens 10auf. Dies gewährleistet, dass das Gehäuse 10 zuverlässig an dem Spülbecken angeordnet ist und sich nicht unbeabsichtigt, insbesondere beim Benutzen der Bedienelemente 11, von diesem löst. Weiter bevorzugt ist die erste Schnittstelle bidirektional ausgebildet. Dies bietet den Vorteil, dass der Durchlauferhitzer mittels der erfindungsgemäßen Vorrichtung bedient und Betriebsparameter ferngesteuert eingestellt werden können. Zudem werden Daten vom Durchlauferhitzer an die erfindungsgemäße Vorrichtung übertragen, die beispielsweise zur Anzeige von Betriebsparametern nutzbar sind.

Bevorzugt ist die erste Schnittstelle drahtlos ausgebildet ist. Dies bietet den Vorteil, dass zur Steuerung des Durchlauferhitzers keine weitere elektrische Installation erforderlich ist. Die Installation des Durchlauferhitzers, beispielsweise die Untertischmontage, wird damit wesentlich vereinfacht.

Insbesondere ist die erste Schnittstelle als Bluetooth-Schnittstelle ausgebildet ist. Dies bietet einen hohe Zuverlässigkeit der Kommunikation zwischen der erfindungsgemäßen Vorrichtung und dem Durchlauferhitzer. Zudem ist es möglich, beispielsweise mobile Endgeräte als Vorrichtung zur Fernsteuerung zu nutzen, indem eine entsprechende App, die die Funktionalität der zuvor beschriebenen erfindungsgemäßen Vorrichtung abbildet, zum Einsatz kommt.

Vorzugsweise ist das Bedienelement 11 bzw. sind die Bedienelemente 11 zur Eingabe der Wasserauslauftemperatur als einer der Betriebsparameter ausgebildet und eingerichtet, um die Wasserauslauftemperatur des Durchlauferhitzers variieren und einstellen zu können.

Weiter bevorzugt ist das Bedienelement 11 bzw. sind die Bedienelemente 11 zur Eingabe der Wasserdurchflussmenge als einer der Betriebsparameter ausgebildet und eingerichtet, um die Wasserdurchflussmenge des Durchlauferhitzers fernsteuern zu können.

Weiter bevorzugt umfasst das Gehäuse 10 mindestens eine zur Anzeige von Betriebsparametern eingerichtete Anzeigeeinrichtung 20 umfasst. Betriebsparameter, wie eingestellte Solltemperatur, aktuelle Auslauftemperatur, Wasserdurchflussmenge, Energieverbrauch, Zapfvorgangdauer, Wasserverbrauch, aber auch verschiede Betriebszustände, wie Kaltwasser-, Handwasch, oder erhöhte Auslauftemperaturbetrieb etc. sind damit anzeigbar eingerichtet.

Weiter bevorzugt weist das Gehäuse 10 einen zur Ermittlung des Wasserstandes in dem Spülbecken eingerichteten - in der Zeichnung nicht gezeigten - Wasserstandssensor auf. Die Auswerteschaltung ist zudem eingerichtet, beim Überschreiten des ermittelten Wasserstandes gegenüber einem vorgegebenen Maximalwasserstand, dem Durchlauferhitzer über die erste Schnittstelle mitzuteilen, die Durchflussmenge auf Null zu reduzieren, um ein Überfüllen bzw. Überlaufen des Spülbeckens 13 stets zu vermeiden. Am Spülbecken 13 kann so beispielsweise eine Überlaufgarnitur eingespart werden.

Die vorliegende Erfindung betrifft auch die eine Anordnung umfassend einen - in der Zeichnung nicht gezeigten - Durchlauferhitzer, das Spülbecken 13 sowie die zuvor beschriebene erfindungsgemäße Vorrichtung. Der Durchlauferhitzer weist eine zweite Schnittstelle weist, die eingerichtet ist, mit der erfindungsgemäßen Vorrichtung über deren erste Schnittstelle zur Fernsteuerung des Durchlauferhitzers zu kommunizieren.

Insbesondere sind die erste Schnittstelle der Vorrichtung sowie die zweite Schnittstelle des Durchlauferhitzers eingerichtet, miteinander dauerhaft gekoppelt zu werden. Vorzugsweise ist vorgesehen, dass die Vorrichtung mit dem Durchlauferhitzer koppelbar ist, sobald die erfindungsgemäße Vorrichtung in die Nähe des jeweiligen Durchlauferhitzers gebracht wird. Der Kopplungsvorgang kann beispielsweise durch eine entsprechende Eingabe des Anwenders initiiert werden. Nach der Kopplung sind die erfindungsgemäße Vorrichtung und der Durchlauferhitzer miteinander dauerhaft gekoppelt. Diese Kopplung bleibt auch bei größerer Distanz zwischen erfindungsgemäßer Vorrichtung und dem Durchlauferhitzer, insbesondere bei Montage der Vorrichtung am Spülbecken 13, bestehen. Hierdurch ist eine eindeutige Zuordnung der Vorrichtung zu dem jeweiligen Durchlauferhitzer und der jeweiligen Zapfstelle 14 an dem Spülbecken 13 gegeben.

## Patentansprüche

1. Vorrichtung, ausgebildet und eingerichtet zur Fernsteuerung eines elektrischen Durchlauferhitzers, umfassend
ein wasserdichtes Gehäuse (10),
mindestens ein im dem wasserdichten Gehäuse angeordnetes Bedienelement (11),
eine Auswerteschaltung, die eingerichtet ist, durch einen Benutzer an dem Bedienelement (11) gemachte Eingaben auszuwerten und über mindestens eine erste Schnittstelle an den Durchlauferhitzer zum Zweck der Einstellung mindestens eines Betriebsparameters des Durchlauferhitzers zu übermitteln, wobei
das Gehäuse (10) in oberen Randbereichen (12) eines Spülbeckens (13) lösbar anordenbar eingerichtet und ausgebildet ist.

2. Vorrichtung nach Anspruch 1, **dadurch gekennzeichnet, dass** das Gehäuse (10) Befestigungsmittel (15) zum lösbaren Anordnen des Gehäuses an dem Spülbecken (13) umfasst.

3. Vorrichtung nach Anspruch 2, **dadurch gekennzeichnet, dass** die Befestigungsmittel (15) magnetisches oder magnetisierbares Material umfassen.

4. Vorrichtung nach einem der Ansprüche 2 oder 3, **dadurch gekennzeichnet, dass** die Befestigungsmittel (15) zumindest im Wesentlichen als Klebeflächen (17) ausgebildet sind.

5. Vorrichtung nach einem der Ansprüche 2 bis 4, **dadurch gekennzeichnet, dass** die Befestigungsmittel (15) Formschlusshalteelemente (19) umfassen, die zum formschlüssigen Eingriff mit den oberen Randbereich (12) des Spülbeckens (13) eingerichtet sind.

6. Vorrichtung nach einem der Ansprüche 1 bis 5, **dadurch gekennzeichnet, dass** die erste Schnittstelle bidirektional ausgebildet ist.

7. Vorrichtung nach einem der Ansprüche 1 bis 6, **dadurch gekennzeichnet, dass** die erste Schnittstelle drahtlos ausgebildet ist.

8. Vorrichtung nach Anspruch 7, **dadurch gekennzeichnet, dass** die erste Schnittstelle als Bluetooth-Schnittstelle ausgebildet ist.

9. Vorrichtung nach einem der Ansprüche 1 bis 8, **dadurch gekennzeichnet, dass** das Bedienelement (11) zur Eingabe der Wasserauslauftemperatur als einer der Betriebsparameter ausgebildet und eingerichtet ist.

10. Vorrichtung nach einem der Ansprüche 1 bis 9, **dadurch gekennzeichnet, dass** das Bedienelement (11) zur Eingabe der Wasserdurchflussmenge als einer der Betriebsparameter ausgebildet und eingerichtet ist.

11. Vorrichtung nach einem der Ansprüche 1 bis 10, **dadurch gekennzeichnet, dass** das Gehäuse (10) mindestens eine zur Anzeige von Betriebsparametern eingerichtete Anzeigeeinrichtung (20) umfasst.

12. Vorrichtung nach einem der Ansprüche 1 bis 11, **dadurch gekennzeichnet, dass** das Gehäuse (10) einen zur Ermittlung des Wasserstandes in dem Spülbecken eingerichteten Wasserstandssensor umfasst und die Auswerteschaltung eingerichtet ist, beim Überschreiten des ermittelten Wasserstandes gegenüber einem vorgegebenen Maximalwasserstand, dem Durchlauferhitzer über die erste Schnittstelle mitzuteilen, die Durchflussmenge auf Null zu reduzieren.

13. Anordnung umfassend mindestens einen Durchlauferhitzer, ein Spülbecken (13) sowie eine an dem Spülbecken (13) lösbar angeordnete Vorrichtung nach einem der Ansprüche 1 bis 12, wobei der Durchlauferhitzer eine zweite Schnittstelle aufweist, die eingerichtet ist, mit der die Vorrichtung über deren erste Schnittstelle zur Fernsteuerung des Durchlauferhitzers zu kommunizieren.

14. Anordnung nach Anspruch 13, **dadurch gekennzeichnet, dass** die erste Schnittstelle der Vorrichtung sowie die zweite Schnittstelle eingerichtet sind, miteinander dauerhaft gekoppelt zu werden.
